# EUROPÄISCHE PATENTSCHRIFT

(11) **EP 2 438 384 B1**
(45) Veröffentlichungstag und Bekanntmachung des Hinweises auf die Patenterteilung: **06.11.2019**
(21) Anmeldenummer: 10717161.3
(22) Anmeldetag: 06.05.2010
(51) Int. Cl.: F28F 9/02, F28D 1/053

(54) **SAMMELROHR FÜR EINEN KONDENSATOR**
HEADER FOR A CONDENSER
TUYAU COLLECTEUR POUR CONDENSEUR

(30) Priorität: 04.06.2009 DE 102009023954
(43) Veröffentlichungstag der Anmeldung: 11.04.2012
(73) Patentinhaber: MAHLE Behr GmbH & Co. KG, 70469 Stuttgart (DE)
(72) Erfinder: FÖRSTER, Uwe, 71729 Erdmannhausen (DE); MOLT, Kurt, 74321 Bietigheim (DE)
(74) Vertreter: Grauel, Andreas
(86) Internationale Anmeldenummer: PCT/EP2010/056193
(87) Internationale Veröffentlichungsnummer: WO 2010/139525

(56) Entgegenhaltungen:
- DE-A1-102006 040 848
- DE-A1-102006 053 702
- DE-A1-102007 016 050
- JP-A- 2008 286 455
- US-A1- 2006 162 917
- US-B1- 6 564 863
- US-B2- 7 121 332

## Beschreibung

Die vorliegende Erfindung bezieht sich auf ein Sammelrohr für einen Wärmeübertrager sowie auf einen Kondensator.

Die DE 10 2007 016 050 A1 beschreibt einen Wärmeaustauscher, der über Rohre verfügt, die mit einem Sammlertank gekuppelt sind. Der Sammlertank umfasst ein Plattenelement, an das die Enden der Rohre gekuppelt sind, ein mit dem Plattenelement verbundenes Tankelement und ein Zwischenelement, das zwischen dem Tankelement und dem Plattenelement angeordnet ist. Hierbei treten Prinzip bedingte Dopplungen des Materials auf. Dies ist aus Gewichts- und somit Kostengründen sowie aus löttechnischer Sicht unvorteilhaft.

Die US 2006/0162917 A1 betrifft einen Wärmetauscher, insbesondere einen Wärmetauscher für Kohlendioxid, bei dem ein Tank mit einer Anzahl von Kuppeln mit einem Sammler gekoppelt ist und wobei ein Verbindungselement mit einem Verbindungsströmungskanal zwischen dem Sammler und dem Tank angeordnet ist.

Die Sammelrohre von Kondensatoren, die für das Kältemittel R134a hergestellt sind, können zweiteilig sein und aus dem sogenannten Boden sowie einem Deckel bestehen. Insbesondere bei Kondensatoren für einen C02-Kältemittelkreislauf, den sogenannten Gaskühlern, kann die bisherige Bauform aufgrund des höheren Druckniveaus nicht beibehalten werden.

Es ist die Aufgabe der vorliegenden Erfindung, ein verbessertes Sammelrohr für einen Wärmeübertrager sowie einen verbesserten Kondensator zu schaffen.

Diese Aufgabe wird durch ein Sammelrohr gemäß Anspruch 1 sowie einen Kondensator gemäß Anspruch 13 gelöst.

Der vorliegenden Erfindung liegt die Erkenntnis zugrunde, dass ein zweiteiliges Sammelrohr Gewicht und somit Kosten sparen kann. Durch die Anordnung spezieller Kanäle im Inneren des Sammelrohrs kann vermieden werden, dass die Hauptströmungskanäle teilweise durch Flachrohre des Wärmeübertragers versperrt werden und somit einen Druckverlust auf der Kältemittelseite erzeugen.

Daher lässt sich der erfindungsgemäße Ansatz u.a. vorteilhaft bei Wärmeübertragern, wie beispielsweise Kondensatoren beispielsweise für einen CO2-Kältemittelkreislauf, den sogenannten Gaskühlern, einsetzen, da die erfindungsgemäße Bauform für die dabei auftretenden höheren Druckniveaus geeignet ist.

Vorteilhafterweise ermöglicht der erfindungsgemäße Ansatz eine Kosteneinsparung, eine Gewichtsreduzierung, eine Verringerung von Druckverlusten und eine Erhöhung der Prozesssicherheit.

Durch die vorliegende Erfindung ist es möglich, ein im Vergleich zum Stand der Technik, einfach herzustellendes, kostengünstiges und hochdruckfestes Sammelrohr für Wärmeübertrager herzustellen. Das erfindungsgemäße Design zeichnet sich durch einen geringen kältemittelseitigen Druckverlust aus.

Die vorliegende Erfindung schafft ein zweiteiliges Sammelrohr für einen Wärmeübertrager, der eine Mehrzahl von in einer Längsrichtung angeordneten Flachrohren aufweist, mit folgenden Merkmalen: einem Boden, der eine Mehrzahl von in einer Querrichtung angeordneten Öffnungen zum Ankoppeln des Sammelrohrs an die Mehrzahl von Flachrohren aufweist; und einem Deckel, der dem Boden gegenüberliegend angeordnet ist, wobei der Deckel aus einem Blech ausgeformt ist oder extrudiert ist, wobei der Boden mit dem Deckel, zumindest an sich in der Längsrichtung erstreckenden Rändern, fluiddicht verbunden ist, wobei der Deckel auf einer dem Boden zugewandten Seite eine Mehrzahl von Querkanälen, die der Mehrzahl von Öffnungen gegenüberliegend angeordnet sind, und nur einen sich in der Längsrichtung erstreckenden Längskanal aufweist.

Bei dem Wärmeübertrager kann es sich um einen Gaskühler für C02 als Kältemittel handeln. Alternativ kann ein anderes geeignetes gasförmiges oder flüssiges Fluid als Kältemittel oder Kühlmedium eingesetzt werden. Die Flachrohre können ausgebildet sein, um das Fluid durch den Wärmeübertrager zu führen. Der Boden stellt ein Kontaktelement zwischen dem Wärmeübertrager und dem Sammelrohr dar. Der Boden kann fest mit einer Längsseite des Wärmeübertragers verbunden sein. Dabei kann der Boden als separates Bauteil oder als Teil des Wärmeübertragers ausgebildet sein. Die Öffnungen des Bodens können einen an die Flachrohre angepassten Querschnitt aufweisen. Enden der Flachrohre können in die Öffnungen eingeführt sein. Außenseiten der Flachrohre können fluiddicht gegenüber dem Boden abgeschlossen werden. Somit ermöglichen die Öffnungen ein Einströmen des Kältemittels aus den Flachrohren in einen Innenraum des Sammelrohrs und umgekehrt. Der Deckel kann so mit dem Boden verbunden sein, dass zwischen dem Deckel und dem Boden ein Hohlraum ausgebildet wird. Der Hohlraum kann durch den Längskanal in dem Deckel ausgeformt sein. Der Längskanal kann als Aussparung oder als Ausbiegung in dem Deckel ausgeformt sein. Der Längskanal kann sich über eine gesamte Länge des Deckels erstrecken. Die Querkanäle können den Hohlraum zwischen dem Deckel und dem Boden vergrößern und jeweils mit dem Längskanal verbunden sein. Die Querkanäle können als Aussparung oder als Ausbiegung in dem Deckel ausgeformt sein. Die Querkanäle können rechtwinklig zu dem Längskanal ausgerichtet sein. Die Querkanäle sind den Öffnungen des Bodens und somit den Enden der Flachrohre gegenüberliegend angeordnet. Ein Querschnitt der Querkanäle kann in seiner Form an eine Form eines Querschnitts der Enden der Flachrohre angepasst sein. Insbesondere kann der Querschnitt der Querkanäle größer als der Querschnitt der Enden der Flachrohre gewählt sein.

Jede der Mehrzahl von Öffnungen des Bodens kann ausgebildet sein, um jeweils ein Ende eines der Mehrzahl von Flachrohren aufzunehmen und jeder der Mehrzahl von Querkanälen kann ausgebildet sein, um jeweils einen Freiraum zwischen dem Deckel und einem jeweiligen Ende eines der Mehrzahl von Flachrohren auszubilden. Somit können jedem Flachrohr genau eine Öffnung und genau ein Querkanal zugeordnet sein. Der Freiraum ermöglicht einen Ausgleich von Prozessstreuungen bei der Herstellung des Sammelrohrs bzw. des Wärmeübertragers.

Auch kann jeder der Mehrzahl von Querkanälen ausgebildet sein, um eine Fluidströmung zwischen dem Längskanal und einem Inneren der Mehrzahl von Flachrohren zu ermöglichen. Somit wird ein möglichst reibungsloser Austausch des Kältemittels zwischen den Flachrohren und dem Inneren des Sammelrohrs ermöglicht.

Gemäß einer Ausführungsform kann die Mehrzahl von Querkanälen beidseitig des Längskanals angeordnet sein. Somit kann der Längskanal beispielsweise mittig zu den Flachrohren angeordnet sein. Alternativ kann die Mehrzahl von Querkanälen einseitig des Längskanals angeordnet sein.

Ferner kann der Boden eine Mehrzahl weiterer Querkanäle aufweisen, die den Querkanälen des Deckels gegenüberliegend angeordnet sein können. Somit kann der Querschnitt oder die Tiefe der im Deckel angeordneten Querkanäle vergrößert werden.

Auch kann der Boden einen weiteren Längskanal aufweisen, der dem Längskanal des Deckels gegenüberliegend angeordnet sein kann. Somit kann der Querschnitt oder die Tiefe des im Deckel angeordneten Längskanals vergrößert werden.

Gemäß einer Ausführungsform kann der Boden zum Ausbilden des weiteren Längskanals eine Wölbung aufweisen. Die Wölbung kann von einer Innenseite des Sammelrohres in Richtung des Wärmeübertragers ausgebildet sein, wenn der Boden mit dem Wärmeübertrager verbunden ist.

Alternativ kann ein, dem Längskanal gegenüberliegender Flächenabschnitt des Bodens, eben ausgeführt sein. Ein solcher Boden kann kostengünstig hergestellt werden.

Der Deckel ist aus einem Blech ausgeformt, oder ist extrudiert. Somit kann der Deckel mittels bekannter Herstellungsverfahren gefertigt werden. Dabei können die Querkanäle durch Materialdopplungen des Deckels ausgeformt sein.

Der Boden kann, an sich in der Längsrichtung erstreckenden Rändern, Verbundeinrichtungen aufweisen, die ausgebildet sind, um gegenüberliegende Ränder des Deckels zu umschließen. Die Verbundeinrichtungen können Laschen, Verstemmungen oder Toxen umfassen und eine Verbindung zwischen Boden und Deckel schaffen, die geeignet ist, um ein Austreten eines in dem Sammelrohr befindlichen Fluids zu verhindern.

Ferner können der Boden und der Deckel ausgebildet sein, um zumindest an einem quer zur Längsrichtung verlaufenden Ende, eine Trennwand aufzunehmen. Somit kann die Trennwand in das Sammelrohr eingesteckt oder eingeschoben werden. Die Trennwand kann ausgebildet sein, um einen Abschluss des Sammelrohrs zu schaffen. Die Trennwand kann auch zur Strömungsführung eingesetzt werden.

Die vorliegende Erfindung schafft ferner einen Kondensator, mit folgenden Merkmalen: einen Wärmeübertrager, der eine Mehrzahl von in einer Längsrichtung angeordneten Flachrohren aufweist; und ein erfindungsgemäßes Sammelrohr, das mit dem Wärmeübertrager verbunden ist.

Ein solcher Kondensator kann beispielsweise als ein Gaskühler für einen CO2-Kältemittelkreislauf eingesetzt werden.

Bevorzugte Ausführungsbeispiele der vorliegenden Erfindung werden nachfolgend Bezug nehmend auf die beiliegenden Zeichnungen näher erläutert. Es zeigen:
- Figuren 1 bis 10: Darstellungen von Kondensatoransichten, gemäß einem ersten Ausführungsbeispiel der vorliegenden Erfindung;
- Figuren 11 bis 13: Darstellungen von Kondensatoransichten, gemäß einem weiteren Ausführungsbeispiel der vorliegenden Erfindung;
- Figuren 14 bis 17: Darstellungen von Kondensatoransichten, gemäß einem weiteren Ausführungsbeispiel der vorliegenden Erfindung; und
- Figuren 18 bis 20: Darstellungen von Böden, gemäß weiteren Ausführungsbeispielen der vorliegenden Erfindung.

In der nachfolgenden Beschreibung der bevorzugten Ausführungsbeispiele der vorliegenden Erfindung werden für die in den verschiedenen Zeichnungen dargestellten und ähnlich wirkenden Elemente gleiche oder ähnliche Bezugszeichen verwendet, wobei eine wiederholte Beschreibung dieser Elemente weggelassen wird.

Fig. 1 zeigt einen Kondensator mit einem Sammelrohr 100 und einem Wärmeübertrager 102, gemäß einem Ausführungsbeispiel der vorliegenden Erfindung. Der Wärmeübertrager 102 weist eine Mehrzahl von Flachrohren 112 auf, die mit dem Sammelrohr 100 gekoppelt sind. Der Übersichtlichkeit halber ist nur eines der gezeigten Flachrohre mit dem Bezugszeichen 112 versehen. Das Sammelrohr 100 ist an einem Ende des Wärmeübertragers 102 mit diesem verbunden.

Die Flachrohre 112 sind parallel zueinander ausgerichtet und in Bezug auf eine Längsrichtung nebeneinander angeordnet. Das Sammelrohr 100 ist in der Längsrichtung ausgerichtet, so dass die Flachrohre 112 orthogonal zu dem Sammelrohr 100 ausgerichtet sein können. Zwischen den Flachrohren 112 können Kühlelemente, beispielsweise Kühlrippen angeordnet sein. Die Flachrohre 112 sind ausgebildet, um ein Kältemittel, beispielsweise ein Fluid zu führen. Auf der dem Sammelrohr 100 zugewandten Seite, sind jeweilige Enden der Flachrohre 112 mit korrespondierenden Öffnungen des Sammelrohrs 100 verbunden. Auf diese Weise kann das Kältemittel aus den Flachrohren 112 in das Sammelrohr 100, und umgekehrt strömen.

Fig. 2 zeigt eine Querschnittsdarstellung durch den in Fig. 1 gezeigten Kondensator mit dem Sammelrohr 100 und dem Wärmeübertrager 102. Gezeigt sind eine Mehrzahl von Querkanälen 214, die auf einer, den Flachrohren gegenüberliegenden Innenseite des Sammelrohrs 100 angeordnet sind. Der Übersichtlichkeit halber ist nur einer der gezeigten Querkanäle mit dem Bezugszeichen 214 versehen.

Fig. 3 zeigt eine Seitenansicht des in Fig. 1 gezeigten Kondensators mit dem Sammelrohr 100 und dem Wärmeübertrager 102. Das Sammelrohr 100 weist einen Boden 316 und einen Deckel 318 auf. Der Boden 316 und der Deckel 318 sind an ihren in der Längsrichtung verlaufenden Rändern so miteinander verbunden, dass das sich in dem Sammelrohr 100 befindliche Kältemittel nicht entweichen kann. Der Boden 316 und der Deckel 318 sind so ausgebildet, dass zwischen ihnen ein Hohlraum zum Führen des Kältemittels besteht. Ferner weist der Deckel 318 einen Längskanal 320 zum Führen des Kältemittels auf. Gemäß diesem Ausführungsbeispiel weist der Deckel 318 dazu eine nach außen gerichtete Wölbung auf. Die Wölbung kann mittig in dem Deckel 318 ausgebildet sein und in der Längsrichtung über die gesamte Länge des Deckels 318 verlaufen. Der Boden 316 kann fest mit einem Grundkörper des Wärmeübertragers 102 verbunden sein oder Teil desselben sein. Der Boden 316 weist auf einer dem Wärmeübertrager zugewandten Seite Öffnungen zum Aufnehmen von Endstücken der im Wärmeübertrager angeordneten Flachrohre auf. Über die Öffnungen kann das Kältemittel zwischen den Flachrohren und dem zwischen dem Boden 316 und dem Deckel 318 angeordneten Innenraum des Sammelrohrs 100 ausgetauscht werden.

Fig. 4 zeigt eine Darstellung des Deckels 318, des in Fig. 1 gezeigten Kondensators, gemäß einem Ausführungsbeispiel der vorliegenden Erfindung. Quer zur Längsrichtung und somit quer zu dem Längskanal 320 weist der Deckel 318 eine Mehrzahl von Querkanälen 214 auf. Die Anzahl der Querkanäle kann dabei der Anzahl der Flachrohre des Wärmeübertragers entsprechen, mit dem das Sammelrohr gekoppelt wird. Wenn der Deckel 318 mit dem Boden verbunden ist, sind die Querkanäle 214 gegenüber den Öffnungen des Bodens und somit gegenüber den Flachrohren ausgerichtet. Auf diese Weise kann das Kältemittel über die Querkanäle 214 in die Flachrohre eintreten bzw. aus den Flachrohren über die Querkanäle 214 austreten. Die Querkanäle 214 können jeweils über die gesamte Breite des Deckels 318 verlaufen. Die Querkanäle 214 bilden Vertiefungen in dem Deckel aus und können jeweils in der Mitte durch den Längskanal 320 unterbrochen sein, so dass beidseitig des Längskanals 320 jeweils gegenüberliegende Teilabschnitte der Querkanäle 214 verlaufen können. Der Längskanal 320 ist so mit den Querkanälen 314 verbunden, das das Kältemittel zwischen Längskanal 320 und Querkanälen 314 hin und her strömen kann.

Fig. 5 zeigt eine Rückansicht des in Fig. 4 gezeigten Deckels 318 mit dem Längskanal 320 und den Querkanälen 214. Der in den Figuren 4 und 5 gezeigte Deckel kann aus einem Blech umgeformt sein.

Fig. 6 zeigt eine Darstellung des Deckels 318, des in Fig. 1 gezeigten Kondensators, gemäß einem weiteren Ausführungsbeispiel der vorliegenden Erfindung. Der gezeigte Deckel 318 ist gegenüber dem in Fig. 4 gezeigten Ausführungsbeispiel mittels eines anderen Herstellungsprozesses hergestellt worden.

Fig. 7 zeigt eine Darstellung des Deckels 318, des in Fig. 1 gezeigten Kondensators, gemäß einem weiteren Ausführungsbeispiel der vorliegenden Erfindung. Der gezeigte Deckel 318 ist gegenüber dem in Fig. 4 gezeigten Ausführungsbeispiel mittels eines anderen Herstellungsprozesses hergestellt worden. Die in den Figuren 6 und 7 gezeigten Deckel können extrudiert sein.

Fig. 8 zeigt eine Darstellung des Deckels 318, des in Fig. 1 gezeigten Kondensators, gemäß einem weiteren Ausführungsbeispiel der vorliegenden Erfindung. Der gezeigte Deckel 318 ist gegenüber dem in Fig. 4 gezeigten Ausführungsbeispiel mittels eines anderen Herstellungsprozesses hergestellt worden. Gemäß diesem Ausführungsbeispiel können die Querkanäle 214 durch Materialdopplung ausgebildet sein. Dazu können die in Längsrichtung verlaufenden Ränder des Deckels 318 nach innen, d.h. auf die mit dem Boden zu verbindende Seite, umgebogen werden. Bereiche der Querkanäle 214 können dabei ausgespart sein, so dass die umgebogenen Ränder diejenigen Bereiche ausbilden können, die jeweils zwischen zwei benachbarten Querkanälen 214 angeordnet sind.

Fig. 9 zeigt eine Darstellung des Bodens 316, des in Fig. 1 gezeigten Kondensators, gemäß einem Ausführungsbeispiel der vorliegenden Erfindung. Quer zur Längsrichtung weist der Boden 316 eine Mehrzahl von Öffnungen 924 auf. Die Anzahl der Öffnungen 924 kann dabei der Anzahl der Flachrohre des Wärmeübertragers entsprechen, mit dem das Sammelrohr gekoppelt wird. Wenn der Boden 316 mit dem Wärmeübertrager gekoppelt ist, können die Enden der Flachrohre jeweils in eine entsprechende der Öffnungen 924 eingreifen. Der Boden 316 weist an den in der Längsrichtung verlaufenden Rändern Verbundelemente auf, mit denen eine feste Verbindung zwischen dem Boden 316 und dem Deckel geschaffen werden kann.

Fig. 10 zeigt eine weitere Darstellung des in Fig. 1 gezeigten Kondensators. Insbesondere ist eine Anordnung des Bodens 316 und des Deckels 318 gezeigt, die zusammen das Sammelrohr ausbilden.

Die Figuren 11 bis 13 zeigen einen Kondensator, gemäß einem weiteren Ausführungsbeispiel der vorliegenden Erfindung. Gemäß diesem Ausführungsbeispiel kann das Sammelrohr einen gewölbten Boden aufweisen. Alle übrigen Elemente können den anhand der Figuren 1 bis 10 beschriebenen Elementen entsprechen.

Fig. 11 zeigt eine Darstellung des Kondensators mit dem Sammelrohr 100 und dem Wärmeübertrager 102.

Fig. 12 zeigt eine weitere Darstellung des Kondensators mit dem Sammelrohr 100 und dem Wärmeübertrager 102. Ferner sind die Flachkanäle 112 des Wärmeübertragers gezeigt, von denen der Übersichtlichkeit halber nur einer mit dem Bezugszeichen 112 versehen ist.

Fig. 13 zeigt eine Darstellung des Bodens 316, des in Fig. 11 gezeigten Kondensators, gemäß einem Ausführungsbeispiel der vorliegenden Erfindung. Quer zur Längsrichtung weist der Boden 316 eine Mehrzahl von Öffnungen 924 auf. Die Anzahl der Öffnungen 924 kann dabei der Anzahl der Flachrohre des Wärmeübertragers entsprechen, mit dem das Sammelrohr gekoppelt wird. Wenn der Boden 316 mit dem Wärmeübertrager gekoppelt ist, können die Enden der Flachrohre jeweils in eine entsprechende der Öffnungen 924 eingreifen. Ferner weist der Boden 316 einen Längskanal 1326 auf. Der Längskanal 1326 kann zusammen mit dem Längskanal des Deckels zum Führen des Kältemittels innerhalb des Sammelrohrs dienen. Gemäß diesem Ausführungsbeispiel weist der Boden 316 dazu eine nach außen, d.h. in Richtung des Wärmeübertragers, gerichtete Wölbung auf. Die Wölbung ist mittig in dem Boden 316 ausgebildet und kann in der Längsrichtung über die gesamte Länge des Bodens 316 verlaufen. Der Boden 316 weist an den in der Längsrichtung verlaufenden Rändern Verbundelemente auf, mit denen eine feste Verbindung zwischen dem Boden 316 und dem Deckel geschaffen werden kann.

Die Figuren 14 bis 17 zeigen einen Kondensator, gemäß einem weiteren Ausführungsbeispiel der vorliegenden Erfindung. Gemäß diesem Ausführungsbeispiel kann das Sammelrohr einen außermittig angeordneten Längskanal aufweisen. Alle übrigen Elemente können, abgesehen von den aus der Anordnung des Längskanals resultierenden Gegebenheiten, den anhand der Figuren 1 bis 13 beschriebenen Elementen entsprechen.

Fig. 14 zeigt eine Darstellung des Kondensators mit dem Sammelrohr 100 und dem Wärmeübertrager 102. Gemäß diesem Ausführungsbeispiel sind die Querkanäle 214 lediglich auf einer Seite des Längskanals angeordnet.

Fig. 15 zeigt eine weitere Darstellung des Kondensators mit dem Sammelrohr 100, dem Wärmeübertrager 102 und den Querkanälen 214.

Fig. 16 zeigt eine weitere Darstellung des Kondensators mit dem Sammelrohr 100 und dem Wärmeübertrager 102.

Fig. 17 zeigt eine Darstellung des Deckels 318, des in Fig. 14 gezeigten Kondensators, gemäß einem Ausführungsbeispiel der vorliegenden Erfindung. Entlang der Längsrichtung weist der Deckel 318 an einer Seite eine Vertiefung in Form einer nach außen gerichteten Wölbung auf, die den Längskanal ausformt. Quer zur Längsrichtung weist der Deckel 318 eine Mehrzahl von Querkanälen 214 auf, die in den Längskanal münden. Die Querkanäle 214 können gegenüber den Öffnungen des Bodens ausgerichtet sein, wenn der Deckel 318 mit dem Boden verbunden ist, um das Sammelrohr zu bilden. Dabei können die Öffnungen des Bodens mit den Querkanälen 214 abschließen oder in den Bereich des Längskanals hineinreichen.

Die Figuren 18 bis 20 zeigen Ausführungsbeispiele des Sammelrohrs 100 mit Bord am Boden.

Wie in den Figuren 1 bis 3 gezeigt, sieht die erfindungsgemäße Lösung ein Sammelrohr 100 mit einem Boden 316 und einem Deckel 318 vor. Wie in Fig. 9 gezeigt kann der Boden 316 hierbei vorzugsweise eben (Figuren 1 bis 10) bzw. gewölbt (Figuren 11 bis 13) sein. Der Boden 316 dient dazu, die Flachrohre 112 des Wärmeübertragers aufzunehmen und zu verbinden. Dies kann durch verlöten erfolgen. Der Deckel 318 weist einen so genannten Längskanal 320 auf, der sich in Längsrichtung des Sammelrohres 100 erstreckt. Im Deckel 318 sind korrespondierend zu den Durchzügen 924 im Boden 316 so genannte Querkanäle 214 eingebracht. Im optimalen Fall jeweils beidseitig des Längskanals 320. Allerdings ist auch eine einseitige Einbindung vorstellbar, wie es in den Figuren 14 bis 17 gezeigt ist. Die Querkanäle 214 haben die Aufgabe, einen Freiraum an den Flachrohrenden zu schaffen. Dieser wird benötigt um eine Ein- und Ausströmung in/aus dem Flachrohr 112 zu ermöglichen. Zusätzlich dienen die Querkanäle 214 dazu, Prozessstreuungen der Einschubtiefe auszugleichen.

Der Deckel 318 selbst, kann aus einem Blech umgeformt sein, wie es in den Figuren 4 und 5 gezeigt ist, bzw. auch extrudiert werden, wie es in den Figuren 6 und 7 gezeigt ist.

Der Boden 316 umschließt den Deckel 318. Beide Teile 316, 318 werden durch Laschen, Verstemmungen, Toxen oder ähnlichem miteinander verbunden.

Die Strömungsführung und der Abschluss der Sammelrohre 100 an den Enden wird durch so genannte Trennwände erreicht. Diese sind in das Sammelrohr 100 eingeschoben bzw. eingesteckt.

Gemäß einem alternativen Ausführungsbeispiel können die Querkanäle, wie in Fig. 8 gezeigt, durch Materialdopplungen des Deckels 318 erreicht werden. Ggf. kann zusätzlich der Boden 316 Querkanäle 214 aufweisen, um die Tiefe oder den Querschnitt des Querkanals 214 zu vergrößern. Zusätzlich kann der Deckel 318 weitere Halter, Nasen oder ähnliches aufweisen an denen Flansche, Halter o.ä. befestigt sein können.

Die beschriebenen Ausführungsbeispiele sind nur beispielhaft gewählt und können miteinander kombiniert werden.

## Patentansprüche

1. Zweiteiliges Sammelrohr (100) für einen Wärmeübertrager, der eine Mehrzahl von in einer Längsrichtung angeordneten Flachrohren (112) aufweist, mit folgenden Merkmalen:
einem Boden (316), der eine Mehrzahl von in einer Querrichtung angeordneten Öffnungen (924) zum Ankoppeln des Sammelrohrs (100) an die Mehrzahl von Flachrohren (112) aufweist; und
einem Deckel (318), der dem Boden (316) gegenüberliegend angeordnet ist, wobei der Deckel (318) aus einem Blech ausgeformt ist oder extrudiert ist, wobei der Boden (316) mit dem Deckel (318), zumindest an sich in der Längsrichtung erstreckenden Rändern, fluiddicht verbunden ist, wobei der Deckel (318) auf einer dem Boden (316) zugewandten Seite eine Mehrzahl von Querkanälen (214), die der Mehrzahl von Öffnungen (924) gegenüberliegend angeordnet sind, und nur einen sich in der Längsrichtung erstreckenden Längskanal (320) aufweist.

2. Zweiteiliges Sammelrohr gemäß Anspruch 1, bei dem jede der Mehrzahl von Öffnungen (924) ausgebildet ist, um jeweils ein Ende eines der Mehrzahl von Flachrohren (112) aufzunehmen und bei dem jede der Mehrzahl von Querkanälen (214) ausgebildet ist, um jeweils einen Freiraum zwischen dem Deckel (318) und einem jeweiligen Ende eines der Mehrzahl von Flachrohren auszubilden.

3. Zweiteiliges Sammelrohr gemäß einem der vorangegangenen Ansprüche, bei dem jede der Mehrzahl von Querkanälen (214) ausgebildet ist, um eine Fluidströmung zwischen dem Längskanal (320) und einem Inneren der Mehrzahl von Flachrohren (112) zu ermöglichen.

4. Zweiteiliges Sammelrohr gemäß einem der vorangegangenen Ansprüche, bei dem die Mehrzahl von Querkanälen (214) beidseitig des Längskanals (320) angeordnet ist.

5. Zweiteiliges Sammelrohr gemäß einem der Ansprüche 1 bis 3, bei dem die Mehrzahl von Querkanälen (214) einseitig des Längskanals (320) angeordnet ist.

6. Zweiteiliges Sammelrohr gemäß einem der vorangegangenen Ansprüche, bei dem der Boden (316) eine Mehrzahl weiterer Querkanäle aufweist, die den Querkanälen (214) des Deckels (318) gegenüberliegend angeordnet sind.

7. Zweiteiliges Sammelrohr gemäß einem der vorangegangenen Ansprüche, bei dem der Boden (316) einen weiteren Längskanal (1326) aufweist, der dem Längskanal (320) des Deckels (318) gegenüberliegend angeordnet ist.

8. Zweiteiliges Sammelrohr gemäß Anspruch 7, bei dem der Boden (316) zum Ausbilden des weiteren Längskanals (1326) eine Wölbung aufweist.

9. Zweiteiliges Sammelrohr gemäß einem der Ansprüche 1 bis 6, bei dem ein, dem Längskanal (320) gegenüberliegender Flächenabschnitt des Bodens (316), eben ausgeführt ist.

10. Zweiteiliges Sammelrohr gemäß einem der vorangegangenen Ansprüche, bei dem die Querkanäle (214) durch Materialdopplungen des Deckels (318) ausgeformt sind.

11. Zweiteiliges Sammelrohr gemäß einem der vorangegangenen Ansprüche, bei dem der Boden (316), an sich in der Längsrichtung erstreckenden Rändern, Verbundeinrichtungen aufweist, die ausgebildet sind, um gegenüberliegende Ränder des Deckels (318) zu umschließen.

12. Zweiteiliges Sammelrohr gemäß einem der vorangegangenen Ansprüche, bei dem der Boden (316) und der Deckel (318) ausgebildet sind, um zumindest an einem quer zur Längsrichtung verlaufenden Ende, eine Trennwand aufzunehmen.

13. Kondensator, mit folgenden Merkmalen:
einen Wärmeübertrager, der eine Mehrzahl von in einer Längsrichtung angeordneten Flachrohren (112) aufweist; und
ein zweiteiliges Sammelrohr (100) gemäß einem der vorangegangenen Ansprüche, das mit dem Wärmeübertrager verbunden ist.

## Claims

1. A two-part header (100) for a heat exchanger, which has a plurality of flat tubes (112) arranged in a longitudinal direction, with the following features:
a bottom (316), which has a plurality of openings (924) arranged in a transverse direction for coupling the header (100) to the plurality of flat tubes (112); and
a cover (318), which is arranged opposite to the bottom (316), wherein the cover (318) is formed from a metal sheet or is extruded, wherein the bottom (316) is connected fluid-tight to the cover (318), at least at edges extending in the longitudinal direction, wherein the cover (318) on a side facing the bottom (316) has a plurality of transverse channels (214), which are arranged opposite to the plurality of openings (924), and has only one longitudinal channel (320) extending in the longitudinal direction.

2. The two-part header according to claim 1, wherein each of the plurality of openings (924) is designed to receive in each case an end of one of the plurality of flat tubes (112) and each of the plurality of transverse channels (214) is designed to form in each case a free space between the cover (318) and a respective end of one of the plurality of flat tubes.

3. The two-part header according to any one of the preceding claims, wherein each of the plurality of transverse channels (214) is designed to enable a fluid flow between the longitudinal channel (320) and an interior of the plurality of flat tubes (112).

4. The two-part header according to any one of the preceding claims, wherein the plurality of transverse channels (214) is arranged on both sides of the longitudinal channel (320).

5. The two-part header according to any one of claims 1 to 3, wherein the plurality of transverse channels (214) is arranged on one side of the longitudinal channel (320).

6. The two-part header according to any one of the preceding claims, wherein the bottom (316) has a plurality of additional transverse channels, which are arranged opposite to the transverse channels (214) of the cover (318).

7. The two-part header according to any one of the preceding claims, wherein the bottom (316) has an additional longitudinal channel (1326), which is arranged opposite to the longitudinal channel (320) of the cover (318).

8. The two-part header according to claim 7, wherein the bottom (316) has a curvature to form the additional longitudinal channel (1326).

9. The two-part header according to any one of claims 1 to 6, wherein a surface section, opposite to the longitudinal channel (320), of the bottom (316) is made planar.

10. The two-part header according to any one of the preceding claims, wherein the transverse channels (214) are formed by material doubling of the cover (318) .

11. The two-part header according to any one of the preceding claims, wherein the bottom (316) at edges extending in the longitudinal direction has interconnections which are designed to enclose opposite edges of the cover (318).

12. The two-part header according to any one of the preceding claims, wherein the bottom (316) and the cover (318) are designed to receive a partition wall at least at one end running transverse to the longitudinal direction.

13. A condenser with the following features:
a heat exchanger, which has a plurality of flat tubes (112) arranged in a longitudinal direction; and
a two-part header (100) according to any one of the preceding claims, which is connected to the heat exchanger.

## Revendications

1. Tube collecteur (100) en deux parties pour un échangeur de chaleur qui présente une pluralité de tubes plats (112) disposés dans le sens de la longueur, ledit tube collecteur se caractérisant en ayant comme suit :
un fond (316) qui présente une pluralité d'ouvertures (924) disposées en sens transversal et servant à l'accouplement du tube collecteur (100) à la pluralité de tubes plats (112) ; et
un couvercle (318) qui est disposé en faisant face au fond (316), où le couvercle (318) est formé ou extrudé à partir d'une tôle, où le fond (316) est assemblé avec le couvercle (318), de manière étanche aux fluides, au moins au niveau de bords s'étendant dans le sens de la longueur, où le couvercle (318), sur un côté tourné vers le fond (316), présente une pluralité de conduits transversaux (214) qui sont disposés en faisant face à la pluralité des ouvertures (924) et présente seulement un conduit longitudinal (320) s'étendant dans le sens de la longueur.

2. Tube collecteur en deux parties selon la revendication 1, dans lequel chaque ouverture parmi la pluralité des ouvertures (924) est conçue pour loger à chaque fois une extrémité de l'un des tubes parmi la pluralité des tubes plats (112), et tube collecteur dans lequel chaque conduit transversal parmi la pluralité des conduits transversaux (214) est conçu pour former à chaque fois un espace libre entre le couvercle (318) et une extrémité respective de l'un des tubes plats parmi la pluralité des tubes plats.

3. Tube collecteur en deux parties selon l'une des revendications précédentes, dans lequel chaque conduit transversal parmi la pluralité des conduits transversaux (214) est conçu pour permettre un écoulement de fluide entre le conduit longitudinal (320) et une partie intérieure d'un tube plat parmi la pluralité des tubes plats (112).

4. Tube collecteur en deux parties selon l'une quelconque des revendications précédentes, dans lequel la pluralité des conduits transversaux (214) est disposée des deux côtés du conduit longitudinal (320).

5. Tube collecteur en deux parties selon l'une quelconque des revendications 1 à 3, dans lequel la pluralité des conduits transversaux (214) est disposée sur un côté du conduit longitudinal (320).

6. Tube collecteur en deux parties selon l'une quelconque des revendications précédentes, dans lequel le fond (316) présente une pluralité d'autres conduits transversaux qui sont disposés en faisant face aux conduits transversaux (214) du couvercle (318).

7. Tube collecteur en deux parties selon l'une quelconque des revendications précédentes, dans lequel le fond (316) présente un autre conduit longitudinal (1326) qui est disposé en faisant face au conduit longitudinal (320) du couvercle (318).

8. Tube collecteur en deux parties selon la revendication 7, dans lequel le fond (316) présente une partie bombée servant à la formation de l'autre conduit longitudinal (1326).

9. Tube collecteur en deux parties selon l'une quelconque des revendications 1 à 6, dans lequel une partie de surface du fond (316), qui fait face au conduit longitudinal (320), est configurée de façon plane.

10. Tube collecteur en deux parties selon l'une quelconque des revendications précédentes, dans lequel les conduits transversaux (214) sont formés par des doublements de matériau du couvercle (318).

11. Tube collecteur en deux parties selon l'une quelconque des revendications précédentes, dans lequel le fond (316) présente, sur des bords s'étendant dans le sens de la longueur, des dispositifs d'assemblage qui sont conçus pour entourer des bords opposés du couvercle (318).

12. Tube collecteur en deux parties selon l'une quelconque des revendications précédentes, dans lequel le fond (316) et le couvercle (318) sont configurés pour loger une paroi de séparation, au moins au niveau d'une extrémité s'étendant de manière transversale par rapport au sens de la longueur.

13. Condenseur se caractérisant en ayant comme suit :
un échangeur de chaleur qui présente une pluralité de tubes plats (112) disposés dans le sens de la longueur ; et
un tube collecteur (100) en deux parties selon l'une quelconque des revendications précédentes, lequel tube collecteur est assemblé avec l'échangeur de chaleur.
